# EUROPÄISCHE PATENTSCHRIFT

(11) **EP 2 876 653 B1**
(45) Veröffentlichungstag und Bekanntmachung des Hinweises auf die Patenterteilung: **28.06.2017**
(21) Anmeldenummer: 14192944.8
(22) Anmeldetag: 13.11.2014
(51) Int. Cl.: H01C 1/084, H01C 1/14, H01C 1/142, H01C 7/12, H01H 85/12, H01C 7/102

(54) **Multikontaktelement für einen Varistor**
Multi-contact element for a varistor
Élément multicontact pour un varistor

(30) Priorität: 20.11.2013 DE 102013223648
(43) Veröffentlichungstag der Anmeldung: 27.05.2015
(73) Patentinhaber: Phoenix Contact GmbH & Co. KG, 32825 Blomberg (DE)
(72) Erfinder: Schmutz, Jan-Erik, 32760 Detmold (DE); Brand, Friedrich-Eckhard, 32683 Barntrup (DE)
(74) Vertreter: Schmelcher, Thilo

(56) Entgegenhaltungen:
- DE-A1-102009 049 076
- JP-A- H09 129 403
- JP-A- 2003 229 303
- US-A1- 2010 252 908
- US-A1- 2012 326 269
- US-B1- 6 445 277

## Beschreibung

Die Erfindung betrifft ein Multikontaktelement für einen Varistor.

Varistoren stellen in elektrischen Schaltungen einen spannungsabhängigen Widerstand zur Verfügung. Varistoren werden daher in vielerlei Anwendungen eingesetzt, typischerweise um Überspannungen oberhalb einer bestimmten Grenzspannung abzuleiten, um so eine Überlastung oder Beschädigung einer nachfolgenden Einrichtung zu verhindern. Daher werden Varistoren häufig auch synonym als Überspannungsschutzgerät bezeichnet. Ein Beispiel für eine solche Überspannung ist eine Spannung, welche durch Blitzeinwirkung entstehen kann. Tritt ein solches Überspannungsereignis ein, so ist die Aufgabe des Varistors den Strom am jeweiligen elektrisch nachgeordneten Verbraucher vorbei abzuleiten und so die Spannung am elektrischen Verbraucher zu begrenzen.

Dabei weist der Varistor im Allgemeinen als Werkstoff ein körniges Metalloxid, z.B. Zinkoxid und/oder Wismutoxid und/oder Manganoxid und/oder Chromoxid und/oder Siliziumkarbid auf, der zwischen zwei flächigen Elektroden als Zuleitungselemente in aller Regel als (gesinterte) Keramik eingebracht ist.

Typischerweise besitzen die einzelnen Körner eine unterschiedliche Leitfähigkeit. Dabei bilden sich an den jeweiligen Korngrenzen, d.h. an den Berührpunkten der Körner, Sperrschichten aus. Dabei kann man feststellen, dass mit zunehmender Dicke die Anzahl der Korngrenzen steigt und damit auch die Grenzspannung. Wird eine Spannung an die Zuleitungselemente gelegt, bildet sich ein elektrisches Feld aus. In Abhängigkeit der Spannung werden dabei die Sperrschichten nun abgebaut und der Widerstand sinkt.

Aufgrund der Materialeigenschaften des Varistors ist sowohl die Stromverteilung als auch die Überwindung der Sperrschichten kein uniformer Prozess, sondern es bilden sich lokal Strompfade aus, die unterschiedlich schnell in den leitenden Zustand kommen.

Bedingt durch die Materialeigenschaften und in Folge von Benutzung des Varistors treten Leckströme auf. Diese Leckströme sind zwar in aller Regel gering, führen jedoch unter Umständen zu einer erheblichen Erwärmung des Bauelements und daher besteht Brandgefahr. Um hier gegenzusteuern wird typischerweise ein Temperatursensor verwendet, der bei Überschreiten einer bestimmten Temperatur einen Schalter betätigt. Temperatursensoren sind dabei jedoch nur zur Detektion von langsamen Ereignissen einsetzbar. Eine schnelle Erwärmung, wie sie beispielsweise beim Anliegen einer hohen Spannung entstehet, führt zu einem auf Grund der nötigen und bekanntermaßen langsamen Wärmeleitung stark verzögerten Temperaturanstieg am Temperatursensor, so dass der Varistor in aller Regel schon zerstört wäre. Auch ist das Trennvermögen hier in aller Regel beschränkt, d.h. es können nur geringe Ströme abgeschaltet werden.

Ein solcher Energieeintrag kann z.B. dadurch entstehen, dass über längere Zeit eine Überspannung auftritt, die zu einem Durchschalten des Varistors führt und nun der Kurzschlussstrom des Netzes über den Varistor abgeleitet wird. In diesem Fall tritt eine erhebliche Erwärmung des Varistors auf und es besteht Brandgefahr. Weiterhin kann der Varistor dabei soweit geschädigt werden, dass der Varistor explosionsartig durchlegiert.

Typischerweise werden Varistoren deshalb mit einem vorgeschalteten Sicherungselement versehen.

Bisher wurden hierfür klassische Schmelzsicherungen verwendet, die dem jeweiligen Überspannungsschutzgerät vorgeschaltet waren. Dabei waren jedoch zwei sich widersprechende Randbedingungen abzuwägen: Während bei einem Überspannungsereignis kurzfristig ein hoher Strom fließt, der nicht zu einem Auslösen der Schmelzsicherung führen soll, muss bei einer Schädigung des Überspannungsschutzgerätes bei einem möglichst geringen Strom eine sichere Auslösung bereitgestellt werden.

D.h. um eine schnelle Abtrennung im Fehlerfall des Überspannungsschutzgerätes, d.h. bei geringen Fehlerströmen, zu gewährleisten, müsste eine Schmelzsicherung mit einem kleinen Nennwert verwendet werden. Eine solche Schmelzsicherung trägt aber aufgrund des damit verbundenen I²t Wertes nur geringe Impulsströme. Umgekehrt muss aber, um einen großen Impulsstrom ableiten zu können, die Schmelzsicherung einen großen Nennwert besitzen.

Dennoch treten immer wieder Schäden an Varistoren auf, die nicht durch die vorgenannten Elemente detektiert werden können, d.h. es treten Ströme auf, die durch das Trennvermögen der thermischen Abschaltung nicht mehr abgetrennt werden können, die aber für ein vorgeschaltetes Sicherungselement zu gering sind.

Vor diesem Hintergrund ist es das Bestreben den Sicherungsnennwert des vorgeschalteten Sicherungselementes zu minimieren, aber dennoch die maximale Stoßstromfestigkeit zu erhalten.

Bisher konnte dieses Problem nur unzureichend gelöst werden.

Einen ersten Ansatz, um dieses Problem zu lösen, wurde in DE 10 2012 011 241.6 beschrieben. Hierbei wird eine Aufteilung der Ströme in parallele Pfade vorgeschlagen, um so den Nennwert der Einzelsicherungen zu reduzieren.

Obwohl die vorgestellte Lösung ihre Aufgabe erfüllt, wäre es wünschenswert eine Lösung zu finden die einfach einstellbar ist und zudem geringere Baugrößen ermöglicht und zudem einfach herstellbar ist.

Der Erfindung liegt die Aufgabe zu Grunde, ein Kontaktelement für einen Varistor bereitzustellen, das einen oder mehrere dieser Nachteile umgeht.

Diese Aufgabe wird durch die Merkmale des Anspruches 1 gelöst. Vorteilhafte Weiterbildungen sind auch Gegenstand der abhängigen Ansprüche.

Nachfolgend wird die Erfindung unter Bezugnahme auf die anliegenden Zeichnungen anhand bevorzugter Ausführungsformen näher erläutert.

Es zeigen
- Fig. 1: ein Prinzip-Ersatzschaltbild eines Aspektes der Erfindung,
- Fig. 2: einen Schnitt durch eine beispielhafte Anordnung gemäß Ausführungsformen der Erfindung,
- Fig. 3: ein Prinzip-Ersatzschaltbild eines weiteren Aspektes der Erfindung,
- Fig. 4: einen Schnitt durch eine weitere beispielhafte Anordnung gemäß Ausführungsformen der Erfindung,
- Fig. 5: Prinzipdarstellungen äquivalenter Schaltungen gemäß eines Aspektes der Erfindung,
- Fig. 6: ein Prinzip-Ersatzschaltbild noch eines weiteren Aspektes der Erfindung,
- Fig. 7: einen Schnitt durch eine weitere beispielhafte Anordnung gemäß Ausführungsformen der Erfindung,
- Fig. 8: einen Schnitt durch eine weitere beispielhafte Anordnung gemäß Ausführungsformen der Erfindung,
- Fig. 9: ein Prinzip-Ersatzschaltbild und eine hierzu korrespondierende quasiräumliche Anordnung gemäß eines weiteren Aspektes der Erfindung,
- Fig. 10: ein Prinzip-Ersatzschaltbild in quasi-räumliche Anordnung gemäß eines weiteren Aspektes der Erfindung,
- Fig. 11: einen Schnitt durch eine weitere beispielhafte Anordnung gemäß Ausführungsformen der Erfindung,
- Fig. 12: einen Schnitt durch eine weitere beispielhafte Anordnung gemäß Ausführungsformen der Erfindung, und
- Fig. 13: eine Draufsicht auf Fig. 12.

Die Erfindung macht sich zu Nutzen, dass ein Durchlegieren eines Varistors in aller Regel zunächst eine lokale Erscheinung ist, die erst anschließend eine den gesamten Varistor betreffende Erscheinung ist.

Daher schlägt die Erfindung die Aufteilung der Sicherung in einzelne Sicherungselemente 1, 2, ... n wie in Figur 1 gezeigt vor, die parallel einen Varistor kontaktieren. Ein hierzu korrespondierender beispielhafter Aufbau ist in Figur 1 gezeigt. Dabei wird ein Multikontaktelement MKE für einen Varistor VAR eingesetzt, wobei das Multikontaktelement MKE eine Sandwichstruktur aufweist. Dabei weist die Sandwichstruktur in einer untersten Schicht US zwei oder mehrere Kontaktelemente KE1, KE2 zur Kontaktierung des Varistors VAR und in einer obersten Schicht OS zumindest eine gemeinsame Anschlusselektrode A zur Kontaktierung eines zu schützenden Verbrauchernetzes auf.

Zwischen der untersten Schicht US und der obersten Schicht OS ist zumindest abschnittsweise eine erste Zwischenschicht ZS1 aus einer elektrisch isolierenden Materiallage vorgesehen. Eine solche elektrisch isolierende Materiallage kann z.B. durch ein Platinen-Material, eine mit Epoxidharz getränkte Glasfasermatte, z.B. FR4, oder aber auch Polymere, Keramiken oder Glas verwendet werden.

In der ersten Zwischenschicht ZS1 befinden sich nun die einzelnen Sicherungselemente DK1, DK2, die so ausgelegt sind, dass sie einen spezifizierten Stoßstrom tragen können, wobei der spezifizierte Stoßstrom pro Sicherungselement geringer ist als der spezifizierte Stoßstrom des Varistors VAR. D.h. obwohl der Nennwert der einzelnen Sicherungselemente klein ist, kann durch die Parallelschaltung der Sicherungselemente das notwendige Trennvermögen zur Verfügung gestellt werden, während zugleich sichergestellt werden kann, dass durch den geringen Nennwert der einzelnen Sicherungselemente eine schnelle Abschaltung im lokalen Fehlerstromfall und somit auch in Summe bei einem globalen Fehlerstromfall zur Verfügung gestellt wird.

Dabei sind die Sicherungselemente DK1, DK2 als Durchkontaktierung innerhalb der ersten Zwischenschicht ZS1 ausgeführt. Hierdurch wird eine geringe Bauhöhe ermöglicht.

Hierzu stehen die Sicherungselemente DK1, DK2 in der ersten Zwischenschicht in direktem elektrischem Kontakt mit der gemeinsamen Anschlusselektrode A.

Jedes der Sicherungselemente DK1, DK2 steht mit einer Untermenge der Kontaktelemente KE1, KE2 in direktem oder indirektem elektrischen Kontakt. D.h. in der Ausführungsform der Figur 2 steht das Kontaktelemente KE1 in direktem Kontakt mit der Sicherungselement DK1 und das Kontaktelemente KE2 in direktem Kontakt mit der Sicherungselement DK2.

Für den Fehlerfall verfügen die Sicherungselemente DK1, DK2 über Ausblaskanäle AK in der ersten Zwischenschicht ZS1, sodass im Falle einer thermischen Überlastung eines Sicherungselements DK1, DK2 der ersten Zwischenschicht ZS1 das betroffene Sicherungselement DK1 durch den Ausblaskanal verdampfen kann und so die elektrische Verbindung zum darunterliegenden (Teil-) Varistor unterbrochen wird. D.h. das im Abtrennfall entstehende Plasma kann über Ausblaskanäle AK in ein eventuell vorhandenes umgebendes Löschmedium LM gelangen und das Plasma wird dort gekühlt.

Waren in der Ausführungsform der Figur 1 und Figur 2 jedem Kontaktelement KE genau ein Sicherungselement DK zugeordnet, kann die vorteilhafte Aufteilung auch in Bezug auf ein Kontaktelement vorgenommen werden oder aber, falls z.B. es nicht möglich ist, einen gewünschten Nennwert mit einem Sicherungselement zu erreichen, dieses durch eine Parallelschaltung von mehreren m Sicherungselementen a₁, b₁, ..., m₁ stellvertretend für ein erstes Sicherungselement 1, eine Parallelschaltung von mehreren Sicherungselemente a₂, b₂, ..., m₂ stellvertretend für ein zweites Sicherungselement 2, usw. zu erreichen, wie dies in Figur 3 im Vergleich zu Figur 1 verdeutlicht ist.

D.h. in Figur 4 steht jedes der Sicherungselemente DK1, DK2, DK3, DK4 mit einer Untermenge der Kontaktelemente KE1, KE2 in direktem oder indirektem elektrischen Kontakt. D.h. in der Ausführungsform der Figur 4 steht das Kontaktelemente KE1 in direktem Kontakt mit den Sicherungselementen DK1₁ und DK1₂, während das Kontaktelement KE2 in direktem Kontakt mit den Sicherungselementen DK2₁ und DK2₂ steht.

In einer weiteren Ausführungsform der Erfindung ist, wie in Figur 7 bzw. 8 gezeigt, zwischen der untersten Schicht US und der ersten Zwischenschicht ZS1 zumindest abschnittsweise eine zweite Zwischenschicht ZS2 aus einer elektrisch isolierenden Materiallage vorgesehen. Eine solche elektrisch isolierende Materiallage kann z.B. wiederum durch ein Platinen-Material, eine mit Epoxidharz getränkte Glasfasermatte, z.B. FR4, oder aber auch Polymere, Keramiken oder Glas verwendet werden. Besonders vorteilhaft können hier neben einzelnen Materiallagen auch Kombinationsprodukte wie z.B. Multi-Layer-Platinen oder dergleichen verwendet werden.

Wiederum befinden sich in der zweiten Zwischenschicht ZS2 Sicherungselemente DK3, DK4, die so ausgelegt sind, dass sie einen spezifizierten Stoßstrom tragen können, wobei der spezifizierte Stoßstrom pro Sicherungselement geringer ist als der spezifizierte Stoßstrom des Varistors VAR. D.h. obwohl der Nennwert der einzelnen Sicherungselemente klein ist, kann durch die Parallelschaltung der Sicherungselemente das notwendige Trennvermögen zur Verfügung gestellt werden, während zugleich sichergestellt werden kann, dass durch den geringen Nennwert der einzelnen Sicherungselemente eine schnelle Abschaltung im lokalen Fehlerstromfall und somit auch in Summe bei einem globalen Fehlerstromfall zur Verfügung gestellt wird.

Dabei sind die Sicherungselemente DK3, DK4 als Durchkontaktierung innerhalb der zweiten Zwischenschicht ZS2 ausgeführt. Hierdurch wird eine geringe Bauhöhe ermöglicht.

Die Sicherungselemente DK3, DK4 in der zweiten Zwischenschicht stehen wiederum in elektrischem Kontakt über zumindest eine Durchkontaktierung DK1, DK2 der ersten Zwischenschicht ZS1 mit der gemeinsamen Anschlusselektrode A.

Jedes der Sicherungselemente DK3, DK4 der zweiten Zwischenschicht ZS2 steht mit einer Untermenge der Kontaktelemente KE1, KE2 in direktem elektrischen Kontakt. D.h. in der Ausführungsform der Figur 7 steht das Kontaktelemente KE1 in direktem Kontakt mit den Sicherungselementen DK3 und das Kontaktelemente KE2 in direktem Kontakt mit dem Sicherungselement DK4. In der Ausführungsform der Figur 8 steht das Kontaktelemente KE1 in direktem Kontakt mit den Sicherungselementen DK2 und DK3 und das Kontaktelemente KE2 in direktem Kontakt mit den Sicherungselementen DK4 und DK5.

Für den Fehlerfall verfügen die Sicherungselemente DK3, DK4 über Ausblaskanäle AK in der zweiten Zwischenschicht ZS2, sodass im Falle einer thermischen Überlastung eines Sicherungselements DK3, DK4 der zweiten Zwischenschicht ZS2 das betroffene Sicherungselement DK3, DK4 durch den Ausblaskanal verdampfen kann und so die elektrische Verbindung zum darunterliegenden (Teil-) Varistor unterbrochen wird. D.h. das im Abtrennfall entstehende Plasma kann über Ausblaskanäle AK in ein eventuell vorhandenes umgebendes Löschmedium LM gelangen und das Plasma wird dort gekühlt.

In Figur 7 und 8 sind dabei den Figuren 5 entsprechende Varianten einer Serienschaltung eines Sicherungselementes einer ersten Zwischenschicht mit einer Parallelschaltung von Sicherungselementen einer zweiten Zwischenschicht realisiert. Dabei ist die Anordnung nicht auf diese Formen der Serienschaltungen beschränkt, sondern es kann natürlich auch vorgesehen sein, dass sowohl in der ersten Zwischenschicht als auch in der zweiten Zwischenschicht jeweils Parallelschaltungen vorgesehen sind, die in Serie geschaltet werden. Diese Maßnahmen erlauben den Nennwert der einzelnen Sicherungselemente als auch den Nennwert der durch die Schaltung bereitgestellt wird, sehr präzise einzustellen. Ganz allgemein ist dieses Prinzip in Figur 9 noch einmal verdeutlicht, wobei in der unteren Darstellung der Figur 9 eine mögliche quasi-räumliche alternierende Anordnung gezeigt ist, wie sie beispielhaft mit einer Zwischenschicht realisierbar ist. Wiederum kann, wie in Figur 10 angedeutet, ein einzelnes Sicherungselement als eine Parallelschaltung von Sicherungselementen realisiert sein.

Eine beispielhafte mäanderförmige Anordnung eines solchen Multikontaktelements ist in Figur 11 gezeigt. Dort ist ein möglicher Strompfad anhand des gestichelten Pfeiles verdeutlicht. Dabei tritt ein (Teil-) Strom des Varistors VAR am Kontaktelement KE1 ein und wird über die Durchkontaktierung durch eine dritte Zwischenschicht ZS3, welche beispielhaft als Isolation zum Varistor eingezeichnet ist, und durch eine zweite Zwischenschicht ZS2 hindurchgeführt. Anschließend wird in einer Leiterbahnlage zwischen der ersten Zwischenschicht ZS1 und der zweiten Zwischenschicht ZS2, die ebenfalls sicherungselementartig ausgestaltet sein kann, eine Kontaktierung zu einer zweiten Durchkontaktierung rechts daneben hergestellt. Anschließend wird in einer zweiten Leiterbahnlage zwischen der dritten Zwischenschicht ZS3 und der zweiten Zwischenschicht ZS2, die ebenfalls sicherungselementartig ausgestaltet sein kann, eine Kontaktierung zu einer dritten Durchkontaktierung rechts daneben hergestellt. Dieser Vorgang kann sooft vorgesehen werden, wie nötig, um den gewünschten Nennwert bzw. die gewünschte Spannung zu erzielen. Natürlich kann zudem vorgesehen sein, dass auch hier mehrere Sicherungselemente parallel geschaltet sind, dies wäre z.B. bei der dargestellten Schnittperspektive einfach dadurch möglich, dass in einer weiteren dahinterliegenden Ebene dieselbe Anordnung wiederholt wird, wobei an geeigneten Stelle eine Verbindung der Ebenen auf Leiterbahneben bereitgestellt wird.

Wie in den Figuren 2, 4, 7 und 8 gezeigt, sind zumindest ein Teil der Durchkontaktierungen DK1, DK2 der ersten Zwischenschicht ZS1 über Leiterbahnen mit der Anschlusselektrode A verbunden. Durch geeignete Dimensionierung und/oder Ausformung der Leiterbahnen können die Leiterbahnen auch als weitere Sicherungselemente ausgelegt sind.

Um einen zusätzlichen Schutz für den Fehlerfall bereitzustellen, kann zudem vorgesehen sein, dass zumindest ein Teil der Ausblaskanäle AK oberhalb der ersten Zwischenschicht ZS1 von einem elektrisch isolierendem Löschmittel LM umgeben ist. Beispielsweise kann Polyoxymethylen (POM) oder Quarzsand als ein elektrisch isolierendes Löschmittel verwendet werden.

In einer besonders bevorzugten Ausführungsform sind die Sicherungselemente DK1, DK2 der ersten Zwischenschicht ZS1 und soweit vorhanden auch die Sicherungselemente DK3, DK4 der zweiten Zwischenschicht ZS2 auf einen Nennwert von bis zu 10 A bevorzugt 1 A ausgelegt. Weiterhin vorteilhaft ist die Stoßstromfestigkeit so ausgelegt, dass Ströme bis zu 1 kA, insbesondere bis zu 2 kA oder darüber kurzfristig getragen werden können

Wie in Figur 12 gezeigt kann auch vorgesehen sein, dass zumindest eines der Sicherungselemente DK1, DK2; DK3, DK4 mittels Bohrung so bearbeitet wird, dass der stromdurchfließbare Durchmesser vermindert und der Ausblaskanal vergrößert wird. Hierdurch können z.B. Sicherungswerte präzise durch Nachbearbeitung einer Durchkontaktierung eingestellt werden. Zudem kann vorgesehen sein, dass z.B. durch Bohrung gezielt Verbindungen zu einer Anschlusselektrode A unterbrochen werden und so der Nennwert nachträglich eingestellt werden kann. Z.B. kann durch Ausbohren ein Sicherungselement einer Parallelschaltung von Sicherungselementen entfernt werden.

Um den Nennwert besonders präzise einzustellen, kann z.B. vorgesehen sein, dass die Bohrung exzentrisch ist.

Ohne weiteres ist die Erfindung nicht nur auf das Multikontaktelement beschränkt, sondern umfasst auch einen Varistor VAR, der zumindest ein Multikontaktelement MKE aufweist. Es kann sogar vorgesehen sein, dass beide Anschlüsse eines Varistors mittels der erfindungsgemäßen Multikontaktelemente ausgestattet werden. Auch bei neuerdings am Markt erhältlichen Mehrkontaktvaristoren, d.h. Varistoren mit einem oder mehreren Mittelabgriffen, ist die Erfindung in gleicher Weise für alle Anschlüsse einsetzbar.

Die Verbindung zwischen dem Multikontaktelement MKE und der Varistorkeramik VAR erfolgt bevorzugt über eine Druckkontaktierung. Alternativ oder zusätzlich kann auch eine Löt-, Klebe- oder Klemmverbindung vorgesehen sein.

Bevorzugt sind der Varistor VAR und das Multikontaktelement MKE dann in einem Gehäuse G, insbesondere dann, wenn ein Löschmittel LM weiterhin verwendet wird.

Im Ergebnis wird eine Anordnung vorgeschlagen, bei der die Sicherungselemente im Wesentlichen parallel zur Varistor-Oberfläche angeordnet sind. Besonders einfach lassen sich die Sicherungselemente dabei in Leiterplattentechnik fertigen. Besonders vorteilhaft können hierfür Multi-Layer-Leiterplatten eingesetzt werden.

Statt einer Multi-Layer-Leiterplatte kann auch eine Leiterplatte verwendet werden, die an der Unterseite die Kontaktelemente besitzt, welche durch Durchkontaktierungen mit der Leiterbahn auf der Oberseite verbunden werden. Eine zweite Leiterplatte, die auf der Unterseite keine Kupferbeschichtung besitzt und die Aussparungen und Bohrungen aufweist, wird auf der unteren Leiterplatte fixiert, so dass die Aussparungen im Wesentlichen über den (Sicherungs-) Leiterbahnen und den Bohrungen an deren Ende ausgerichtet sind. Durch die Bohrlöcher können Drähte an das Ende der Sicherungsleiterbahnen gebondet, gelötet oder geschweißt werden, die dann an der Oberseite der oberen Leiterplatte befestigt werden können.

Für höhere Spannungsebenen können mehrere Durchkontaktierungen in Reihe geschaltet werden. Diese trennen bei großen Kurzschlussströmen annähernd gleichzeitig auf, wodurch eine ausreichende Gegenspannung zur Abschaltung erreicht wird.

**Bezugszeichenliste**

| | |
|---|---|
| Multikontaktelement | MKE |
| Varistor | VAR |
| Kontaktelemente | KE1, KE2 |
| oberste Schicht | OS |
| gemeinsame Anschlusselektrode | A |
| unterste Schicht | US |
| erste Zwischenschicht | ZS1 |
| Sicherungselement | DK1, DK2, DK3, DK4 |
| Ausblaskanal | AK |
| zweite Zwischenschicht | ZS2 |
| elektrisch isolierendes Löschmittel | LM |

## Patentansprüche

1. Multikontaktelement (MKE) für einen Varistor (VAR),
• wobei das Multikontaktelement (MKE) eine Sandwichstruktur aufweist,
• wobei die Sandwichstruktur in einer untersten Schicht (US) zwei oder mehrere Kontaktelemente (KE1, KE2) aufweist, und wobei die Sandwichstruktur in einer obersten Schicht (OS) zumindest eine gemeinsame Anschlusselektrode (A) aufweist,
• wobei zwischen der untersten Schicht (US) und der obersten Schicht (OS) zumindest abschnittsweise eine erste Zwischenschicht (ZS1) aus einer elektrisch isolierenden Materiallage vorgesehen ist,
• wobei sich in der ersten Zwischenschicht (ZS1) Sicherungselemente (DK1, DK2) befinden, die so ausgelegt sind, dass sie einen spezifizierten Stoßstrom tragen können, wobei der spezifizierte Stoßstrom pro Sicherungselement geringer ist als der spezifizierte Stoßstrom des Varistors (VAR),
• wobei die Sicherungselemente (DK1, DK2) als Durchkontaktierung innerhalb der ersten Zwischenschicht (ZS1) ausgeführt sind,
• wobei die Sicherungselemente (DK1, DK2) in der ersten Zwischenschicht in direktem elektrischen Kontakt mit der gemeinsamen Anschlusselektrode (A) stehen,
• wobei jedes der Sicherungselemente (DK1, DK2) mit einer Untermenge der Kontaktelemente (KE1, KE2) in direktem oder indirektem elektrischen Kontakt steht,
• wobei die Sicherungselemente (DK1, DK2) über Ausblaskanäle (AK) in der ersten Zwischenschicht (ZS1) verfügen, sodass im Falle einer thermischen Überlastung eines Sicherungselemente (DK1, DK2) der ersten Zwischenschicht (ZS1) das betroffene Sicherungselement (DK1) durch den Ausblaskanal verdampfen kann.

2. Multikontaktelement nach Anspruch 1, **dadurch gekennzeichnet, dass** zwischen der untersten Schicht (US) und der ersten Zwischenschicht (ZS1) zumindest abschnittsweise eine zweite Zwischenschicht (ZS2) aus einer elektrisch isolierenden Materiallage vorgesehen ist,
• wobei sich in der zweiten Zwischenschicht (ZS2) weitere Sicherungselemente (DK3, DK4) befinden, die so ausgelegt sind, dass sie einen spezifizierten Stoßstrom tragen können, wobei der spezifizierte Stoßstrom pro Sicherungselement geringer ist als der spezifizierte Stoßstrom des Varistors (VAR),
• wobei die weiteren Sicherungselemente (DK3, DK4) als Durchkontaktierung innerhalb der zweiten Zwischenschicht (ZS2) ausgeführt sind,
• wobei die weiteren Sicherungselemente (DK3, DK4) in der zweiten Zwischenschicht in elektrischem Kontakt über zumindest ein Sicherungselement (DK1,DK2) der ersten Zwischenschicht (ZS1) mit der gemeinsamen Anschlusselektrode (A) stehen,
• wobei jedes der weiteren Sicherungselemente (DK3, DK4) der zweiten Zwischenschicht mit einer Untermenge der Kontaktelemente (KE1, KE2) in direktem elektrischen Kontakt steht,
• wobei die weiteren Sicherungselemente (DK3, DK4) über Ausblaskanäle in der ersten Zwischenschicht (ZS1) und in der zweiten Zwischenschicht (ZS2) verfügen, sodass im Falle einer thermischen Überlastung eines weiteren Sicherungselements (DK3, DK4) der zweiten Zwischenschicht (ZS2) das betroffene Sicherungselement (DK3) durch den Ausblaskanal verdampfen kann.

3. Multikontaktelement (MKE) nach Anspruch 2, **dadurch gekennzeichnet, dass** die zweite Zwischenschicht (ZS2) ein Platinen-Material aufweist.

4. Multikontaktelement (MKE) nach einem der vorhergehenden Ansprüche, **dadurch gekennzeichnet, dass** die erste Zwischenschicht (ZS1) ein Platinen-Material aufweist.

5. Multikontaktelement (MKE) nach einem der vorhergehenden Ansprüche, **dadurch gekennzeichnet, dass** zumindest ein Teil der Durchkontaktierungen (DK1, DK2) der ersten Zwischenschicht (ZS1) über Leiterbahnen mit der Anschlusselektrode (A) verbunden sind, wobei die Leiterbahnen als Sicherungselemente ausgelegt sind.

6. Multikontaktelement (MKE) nach einem der vorhergehenden Ansprüche, **dadurch gekennzeichnet, dass** zumindest ein Teil der Ausblaskanäle (AK) oberhalb der ersten Zwischenschicht (ZS1) von einem elektrisch isolierendem Löschmittel (LM) umgeben ist.

7. Multikontaktelement (MKE) nach einem der vorhergehenden Ansprüche, **dadurch gekennzeichnet, dass** zumindest ein Teil der Ausblaskanäle (AK) oberhalb der ersten Zwischenschicht (ZS1) von Polyoxymethylen oder Quarzsand als ein elektrisch isolierendes Löschmittel (LM) umgeben ist.

8. Multikontaktelement (MKE) nach einem der vorhergehenden Ansprüche, **dadurch gekennzeichnet, dass** die Sicherungselemente (DK1, DK2; DK3, DK4) einen Nennstrom von bis zu 10 A bevorzugt 1 A aufweisen.

9. Multikontaktelement (MKE) nach einem der vorhergehenden Ansprüche, **dadurch gekennzeichnet, dass** eine Mehrzahl von Sicherungselementen (DK1, DK2; DK3, DK4) parallel geschaltet sind.

10. Multikontaktelement nach einem der vorhergehenden Ansprüche, **dadurch gekennzeichnet, dass** zumindest eines der Sicherungselemente (DK1, DK2; DK3, DK4) mittels Bohrung so bearbeitet wird, dass der stromdurchfließbare Durchmesser vermindert und der Ausblaskanal vergrößert wird.

11. Multikontaktelement nach Anspruch 10, **dadurch gekennzeichnet, dass** die Bohrung exzentrisch ist.

12. Varistor (VAR) aufweisend zumindest ein Multikontaktelement (MKE) nach einem der vorhergehenden Ansprüche.

13. Varistor (VAR) nach Anspruch 12, **dadurch gekennzeichnet, dass** das Multikontaktelement (MKE) und der Varistor (VAR) in einem Gehäuse (G) angeordnet sind.

## Claims

1. A multi-contact element (MKE) for connection with a varistor (VAR),
• wherein the multi-contact element (MKE) has a sandwich structure,
• wherein the sandwich structure has two or more contact elements in a lowermost layer (US), and wherein the sandwich structure has at least one common connection electrode (KE1, KE2) in an uppermost layer (OS),
• wherein a first intermediate layer (ZS1) made of an electrically insulating layer of material is provided between the lowermost layer (US) and the uppermost layer (OS) at least in segments,
• wherein fuses (DK1, DK2) are located in the first intermediate layer (ZS1) that are configured such that they can sustain a specified surge current, the specified surge current per fuse being less than the specified surge current of the varistor (VAR),
• wherein the fuses (DK1, DK2) are embodied as vias within the first intermediate layer (ZS1),
wherein the fuses in the first intermediate layer are in direct electrical contact with the common connection electrode,
• wherein each of the fuses (DK1, DK2) is in direct or indirect electrical contact with a subset of the contact elements,
• wherein the fuses (DK1, DK2) provide blow-out channels in the first intermediate layer (ZS1) so that in the event of a thermal overloading of a fuse (DK1, DK2) of the first intermediate layer (ZS1), the affected fuse (DK1) can vaporize through the blow-out channel.

2. The multi-contact element as set forth in claim 1, **characterized in that** a second intermediate layer (ZS2) made of an electrically insulating layer of material is provided at least in segments between the lowermost layer (US) and the first intermediate layer (ZS1),
• wherein further fuses (DK3, DK4) are located in the second intermediate layer (ZS2) that are configured such that they can sustain a specified surge current, the specified surge current per fuse being less than the specified surge current of the varistor (VAR),
• wherein the further fuses (DK3, DK4) are embodied as vias within the second intermediate layer (ZS2),
• wherein the further fuses (DK3, DK4) in the second intermediate layer are in electrical contact with the common connection electrode (A) by means of at least one fuse (DK1, DK2) of the first intermediate layer (ZS1),
• wherein each of the further fuses (DK3, DK4) of the second intermediate layer is in direct electrical contact with a subset of the contact elements (KE1, KE2),
• wherein the further fuses (DK3, DK4) provide blow-out channels in the first intermediate layer (ZS1) and in the second intermediate layer (ZS2) so that in the event of a thermal overloading of a further fuse (DK3, DK4) of the second intermediate layer (ZS2), the affected fuse (DK3) can vaporize through the blow-out channel.

3. The multi-contact element (MKE) as set forth in claim 2, wherein the second intermediate layer (ZS2) has a circuit board material.

4. The multi-contact element (MKE) as set forth in one of the preceding claims, wherein the first intermediate layer (ZS1) has a circuit board material.

5. The multi-contact element (MKE) as set forth in one of the preceding claims, wherein at least a portion of the vias (DK1, DK2) of the first intermediate layer (ZS1) is connected to the connection electrode (A) by means of conductive paths, the conductive paths being configured as fuses.

6. The multi-contact element (MKE) as set forth in one of the preceding claims 1, wherein at least a portion of the blow-out channels (AK) is surrounded above the first intermediate layer (ZS1) by an electrically insulating extinguishing agent (LM).

7. The multi-contact element (MKE) as set forth in one of the preceding claims, wherein at least a portion of the blow-out channels (AK) is surrounded above the first intermediate layer (ZS1) by polyoxymethylene or quartz sand as an electrically insulating extinguishing agent (LM).

8. The multi-contact element (MKE) as set forth in one of the preceding claims, wherein the fuses (DK1, DK2; DK3, DK4) have a rating of up to 10 A, preferably 1 A.

9. The multi-contact element (MKE) as set forth in one of the preceding claims, wherein a plurality of fuses (DK1, DK2; DK3, DK4) are connected in parallel.

10. The multi-contact element as set forth in one of the preceding claims, wherein at least one of the fuses is machined by boring such that the aperture through which current can flow is reduced and the blow-out channel is enlarged.

11. The multi-contact element as set forth in claim 10, wherein the bore is eccentric.

12. Varistor (VAR) having at least one multi-contact element (MKE) as set forth in one of the preceding claims.

13. The varistor (VAR) as set forth in claim 12, wherein the multi-contact element (MKE) and the varistor (VAR) are arranged in a housing (G).

## Revendications

1. Elément multicontact (EMC) pour une varistance (VAR),
• l'élément multicontact (EMC) comportant une structure sandwich,
• la structure sandwich comporte dans une couche inférieure (US) deux ou plusieurs éléments de contact (KE1, KE2) et la structure sandwich comportant dans une couche supérieure (OS) au moins une électrode de connexion commune (A),
• entre la couche inférieure (US) et la couche supérieure (OS), une première couche intermédiaire (ZS1) d'une couche de matériau électro-isolante étant au moins prévue par endroits,
• des éléments de sécurité (DK1, DK2) se trouvant dans la première couche intermédiaire (ZS1), qui sont conçus de telle manière qu'ils peuvent porter un courant de choc spécifié par élément de sécurité, le courant de choc spécifié par élément de sécurité étant plus faible que le courant de choc spécifié de la varistance (VAR),
• les éléments de sécurité (DK1, DK2) étant exécutés par métallisation des trous à l'intérieur de la première couche intermédiaire (ZS1),
• les éléments de sécurité (DK1, DK2) dans la première couche intermédiaire étant en contact électrique direct avec l'électrode de connexion commune (A),
• chacun des éléments de sécurité (DK1, DK2) étant en contact électrique direct ou indirect avec un sous-ensemble d'éléments de contact (KE1, KE2),
• les éléments de sécurité (DK1, DK2) disposant de conduits de soufflage (AK) dans la première couche intermédiaire (ZS1) de telle manière qu'en cas d'une surcharge thermique d'un élément de sécurité (DK1, DK2) de la première couche intermédiaire (ZS1), l'élément de sécurité concerné (DK1) peut s'évaporer par le conduit de soufflage.

2. Elément multicontact selon la revendication 1, **caractérisé en ce qu'**entre la couche inférieure (US) et la première couche intermédiaire (ZS1) est au moins prévue par endroits une deuxième couche intermédiaire (ZS2) d'une couche de matériau électro-isolante,
• d'autres éléments de sécurité (DK3, DK4) se trouvant dans la deuxième couche intermédiaire (ZS2), qui sont conçus de telle manière qu'ils peuvent porter un courant de choc spécifié, le courant de choc spécifié par élément de sécurité étant plus faible que le courant de choc spécifié de la varistance (VAR),
• les autres éléments de sécurité (DK3, DK4) étant exécutés en tant que métallisation des trous à l'intérieur de la deuxième couche intermédiaire (ZS2),
• les autres éléments de sécurité (DK3, DK4) dans la deuxième couche intermédiaire étant en contact électrique avec l'électrode de connexion commune (A) par le biais d'au moins un élément de sécurité (DK1, DK2) de la première couche intermédiaire (ZS1),
• chacun des autres éléments de sécurité (DK3, DK4) de la deuxième couche intermédiaire étant en contact électrique direct avec un sous-ensemble des éléments de contact (KE1, KE2),
• les autres éléments de sécurité (DK3, DK4) disposant de conduits de soufflage dans la première couche intermédiaire (ZS1) et dans la deuxième couche intermédiaire (ZS2) de telle manière qu'en cas d'une surcharge thermique d'un autre élément de sécurité (DK3, DK4) de la deuxième couche intermédiaire (ZS2), l'élément de sécurité concerné (DK3) peut s'évaporer par le conduit de soufflage.

3. Elément multicontact (EMC) selon la revendication 2, **caractérisé en ce que** la deuxième couche intermédiaire (ZS2) comporte un matériau de platine.

4. Elément multicontact (EMC) selon l'une quelconque des revendications précédentes, **caractérisé en ce que** la première couche intermédiaire (ZS1) comporte un matériau de platine.

5. Elément multicontact (EMC) selon l'une quelconque des revendications précédentes, **caractérisé en ce qu'**au moins une partie des métallisations des trous (DK1, DK2) de la première couche intermédiaire (ZS1) est reliée par des réseaux de circuits imprimés à l'électrode de connexion (A), les réseaux de circuits imprimés étant conçus comme éléments de sécurité.

6. Elément multicontact (EMC) selon l'une quelconque des revendications précédentes, **caractérisé en ce qu'**au moins une partie des conduits de soufflage (AK) au-dessus de la première couche intermédiaire (ZS1) est entourée d'un moyen d'extinction électro-isolant (LM).

7. Elément multicontact (EMC) selon l'une quelconque des revendications précédentes, **caractérisé en ce qu'**au moins une partie des conduits de soufflage (AK) au-dessus de la première couche intermédiaire (ZS1) est entourée de polyoxyméthylène ou de sable silicieux en tant que moyen d'extinction (LM) électro-isolant.

8. Elément multicontact (EMC) selon l'une quelconque des revendications précédentes, **caractérisé en ce que** les éléments de sécurité (DK1, DK2; DK3, DK4) comportent un courant nominal allant jusqu'à 10 A, de préférence 1 A.

9. Elément multicontact (EMC) selon l'une quelconque des revendications précédentes, **caractérisé en ce qu'**une pluralité d'éléments de sécurité (DK1, DK2; DK3, DK4) sont connectés en parallèle.

10. Elément multicontact selon l'une quelconque des revendications précédentes, **caractérisé en ce qu'**au moins un des éléments de sécurité (DK1, DK2; DK3, DK4) est usiné au moyen de perçage de telle manière que le diamètre pouvant être traversé par le courant est réduit et le conduit de soufflage est agrandi.

11. Elément multicontact selon la revendication 10, **caractérisé en ce que** le trou est excentrique.

12. Varistance (VAR) comportant au moins un élément multicontact (EMC) selon l'une quelconque des revendications précédentes.

13. Varistance (VAR) selon la revendication 12, **caractérisé en ce que** l'élément multicontact (EMC) et la varistance (VAR) sont disposés dans un boîtier (G).
